# EUROPÄISCHE PATENTSCHRIFT

(11) **EP 1 475 346 B1**
(45) Veröffentlichungstag und Bekanntmachung des Hinweises auf die Patenterteilung: **22.06.2011**
(21) Anmeldenummer: 04009490.6
(22) Anmeldetag: 22.04.2004
(51) Int. Cl.: B66D 1/16

(54) **Hebezeug**
Lifting device
Appareil de levage

(30) Priorität: 09.05.2003 DE 10320853
(43) Veröffentlichungstag der Anmeldung: 10.11.2004
(73) Patentinhaber: Demag Cranes & Components GmbH, 58300 Wetter (DE)
(72) Erfinder: Winter, Klaus-Jürgen, 58300 Wetter (DE); Flaig, Heinrich, 44801 Bochum (DE); Kohlenberg, Thomas, 59494 Soest (DE); Dammer, Michael, 58300 Wetter (DE)
(74) Vertreter: Moser & Götze

(56) Entgegenhaltungen:
- DE-A- 4 310 770
- DE-B- 1 260 887
- DE-U- 29 816 675
- GB-A- 1 157 911
- US-A- 3 568 468
- US-A- 4 392 635

## Beschreibung

Die Erfindung betrifft ein Hebezeug mit einer aus einem Motor und einem Getriebe bestehenden Antriebseinheit, einer von der Antriebseinheit antreibbaren Antriebswelle mit daran festlegbarem Antriebsflansch sowie einer mit dem Antriebsflansch verbindbaren Seiltrommel, wobei das Drehmoment der Antriebswelle über eine Kupplung auf die Seiltrommel übertragbar ist.

Als Seilzüge ausgebildete Hebezeuge weisen eine im wesentlichen zylindrische Seiltrommel auf, die in einem Rahmen drehbar gelagert ist. Die Seiltrommel wird mit Hilfe eines Getriebemotors angetrieben, wobei die Ausgangswelle des Getriebes drehfest mit der Seiltrommel gekuppelt ist. Um Herstellungstoleranzen und Fluchtungsfehler der in der Regel mit einer sogenannten "3-Punkt-Lagerung" ausgestatteten Seiltrommel auszugleichen, die zu Verspannungen im Antrieb führen können, ist es aus der Praxis bekannt, zwischen der Ausgangswelle und der Seiltrommel eine Kupplung anzuordnen, die diese Fluchtungsfehler aufnehmen kann.

Bei der sogenannten Zapex-Kupplung ist die Kupplung als Zahnkupplung ausgebildet, die ein verdrehfest mit der Ausgangswelle verbundenes Ritzel und einen mit diesem Ritzel kämmenden, am Antriebsflansch der Seiltrommel festgelegten Zahnkranz umfasst.

Weiterhin ist die sogenannte TGL-Kupplung bekannt, bei der ein verdrehfest auf der Ausgangswelle festgelegter Flansch über einen oder mehrere Mitnehmerzapfen in Ausnehmungen einer Stirnwand der Seiltrommel eingreift.

Beide Kupplungsmechanismen haben sich in der Praxis durchaus bewährt, jedoch weisen sie die Nachteile auf, dass sie für Serienhubwerke mit relativ geringen Trommelmomenten unverhältnismäßig teuer sind und darüber hinaus aufgrund ihrer Baugröße bei kleinen Trommeldurchmessern aus Platzgründen nicht verwendet werden können.

Die DE 298 16 675 U1 offenbart eine Kupplung für Hubwerke zur Übertragung des Momentes einer angetriebenen Getriebewelle auf eine Seiltrommel, mit einer auf einem Ende der Getriebewelle angeordneten Kupplungsnabe sowie mit einem über innere und äußere Deckel verschlossenen, auf der Kupplungsnabe angeordneten Kupplungsgehäuse. Das Kupplungsgehäuse und die Kupplungsnabe sind über am Kupplungsgehäuse und auf der Kupplungsnabe ausgebildete Kreisverzahnungen formschlüssig miteinander verbunden und in den aus beiden Kreisverzahnungen gebildeten Bohrungen sind Tonnenrollen zur Kraftübertragung angeordnet.

Davon ausgehend liegt der Erfindung die Aufgabe zugrunde, ein Hebezeug der eingangs genannten Art mit einer Kupplung auszustatten, die bei einfachem und Platz sparendem Aufbau eine die Fluchtungsfehler ausgleichende Kupplung der Seiltrommel mit der Antriebswelle gewährleistet.

Die Lösung dieser Aufgabenstellung ist erfindungsgemäß dadurch gekennzeichnet, dass die Kupplungssegmente sich außerhalb der Mitnahmenocken im wesentlichen zwischen den Antriebsflansch und der Seiltrommel erstrecken.

Durch die erfindungsgemäße Ausbildung der Kupplung als zwischen den miteinander zu kuppelnden Bauteilen formschlüssig und somit Drehmoment übertragend anzuordnenden Kupplungselements ist es möglich, die Kupplung einfach aufgebaut und kostengünstig auszugestalten. Darüber hinaus besteht die Möglichkeit, die Kupplung an unterschiedlichen Stellen anzuordnen, nämlich zwischen dem Antriebsflansch und der Seiltrommel und/oder zwischen der Antriebswelle und dem Antriebsflansch.

Bei der Anordnung des Kupplungselements zwischen dem Antriebsflansch und der Seiltrommel müssen dann die Antriebswelle und der Antriebsflansch verdrehfest miteinander verbunden sein, um das Drehmoment der Antriebswelle über die Kupplung auf die Seiltrommel übertragen zu können.

Die Drehmomentübertragung der miteinander zu kuppelnden Bauteile erfolgt gemäß einer praktischen Ausführungsform der Erfindung dadurch, dass das Kupplungselement beidseitig radial nach außen und innen weisende Mitnahmenocken aufweist, die zur Drehmomentübertragung jeweils in entsprechende Ausnehmungen der beiden angrenzenden, miteinander kuppelbaren Bauteile eingreifen.

Gemäß der Erfindung ist das die Kupplung bildende mindestens eine Kupplungselement aus einzelnen Kupplungssegmenten bestehend aufgebaut. Der Aufbau aus einzelnen Kupplungssegmenten ermöglicht auf einfache Art und Weise den Ausgleich von Fertigungstoleranzen.

Die Kupplungssegmente weisen vorzugsweise für die Erstreckung zwischen dem Antriebsflansch und der Seiltrommel sich von den Mitnahmenocken flächig erstreckende Anlageflächen ausbildende Abschnitte auf. Somit ist es möglich, die Seiltrommel über die Abschnitte der Kupplungssegmente auf dem Antriebsflansch zu lagern.

Bei einer Ausführungsform der Erfindung erstrecken sich die einzelnen Kupplungssegmente beidseitig um die Mitnahmenocken herum, d. h. in Umfangsrichtung des Antriebsflansches.

Vorteilhafterweise erstrecken sich die einzelnen Kupplungssegmente kreisbogen-förmig zwischen dem Antriebsflansch und der Seiltrommel.

Gemäß einer ersten Ausführungsform zur Ausbildung der Kupplungssegmente sind einzelne Kupplungssegmente über elastische Verbindungsstege miteinander verbunden, so dass sich ein aus mehreren Kupplungssegmenten bestehendes einstückiges Kupplungselement ergibt, das besonders einfach und kostengünstig zu fertigen und zu montieren ist.

Mit einer zweiten Ausführungsform zur Ausbildung der Kupplungssegmente wird vorgeschlagen, dass einzelne Kupplungssegmente über angeformte Vorsprünge und entsprechend ausgebildete Aufnahmen miteinander koppelbar sind. Die Vorsprünge und Aufnahmen können dabei so ausgeformt sein, dass sie entweder eine verrastenden Kopplung oder auch nur eine rein formschlüssige Kopplung der einzelnen Kupplungssegmente miteinander ermöglichen.

Bei einer dritten Ausführungsform der Erfindung ist das Kupplungselement schließlich aus einzelnen voneinander beabstandet angeordneten Kupplungssegmenten bestehend aufgebaut.

Um einerseits eine gleichmäßige Übertragung des Drehmoments zu gewährleisten und andererseits die mechanischen Belastungen für die einzelnen Kupplungssegmente zu verringern, wird erfindungsgemäß vorgeschlagen, dass jedes Kupplungssegment beidseitig radial nach außen weisende Mitnahmenocken aufweist, die zur Drehmomentübertragung jeweils in entsprechende Ausnehmungen der beiden angrenzenden, miteinander kuppelbaren Bauteile eingreifen. Vorteilhafterweise sind die Mitnahmenocken dabei einander unmittelbar gegenüberliegend radial nach außen und innen weisend an den Kupplungssegmenten angeordnet.

Da die die Drehmomentübertragung im wesentlichen bestimmenden Mitnahmenocken einer starken Scherbelastung ausgesetzt sind, wird gemäß einer bevorzugten Ausführungsform der Erfindung vorgeschlagen, dass die Mitnahmenocken zumindest teilweise aus einem härteren Material als der Rest des Kupplungselements bestehen und vorzugsweise einen abscherbeständigen Kern beinhalten.

Ein Längsversatz zwischen der Seiltrommel und der Antriebswelle ist erfindungsgemäß dadurch ausgleichbar, dass die Ausnehmungen zur Aufnahme der Mitnahmenocken zumindest eines der miteinander kuppelbaren Bauteile in Axialrichtung der Seiltrommel gesehen größer ausgebildet sind als die entsprechenden aufzunehmenden Mitnahmenocken.

Um weiterhin einen Winkelversatz zwischen der Längsachse der Seiltrommel und der Antriebswelle ausgleichen zu können, wird erfindungsgemäß vorgeschlagen, dass mindestens eine Anlagefläche des Kupplungselements an einem der miteinander zu kuppelnden Bauteile und/oder mindestens eine Anlagefläche eines zu kuppelnden Bauteils am Kupplungselement konvex nach außen gewölbt ausgebildet ist.

Schließlich wird mit der Erfindung vorgeschlagen, dass das mindestens eine Kupplungselement zumindest teilweise aus einem elastischen Werkstoff, insbesondere einem Kunststoffmaterial, besteht. Die Elastizität des Werkstoffs ermöglicht einen zusätzlichen Ausgleich möglicher Spannungen, wobei durch eine entsprechende Werkstoffauswahl zusätzliche Dämpfungseigenschaften erzielbar sind, um eine stoßhafte Belastung vom Seilzug auf die Antriebswelle zu verringern.

Weitere Merkmale und Vorteile der Erfindung ergeben sich anhand der zugehörigen Zeichnung, in der verschiedene Ausführungsbeispiele eines erfindungsgemäßen Hebezeugs nur beispielhaft dargestellt sind. In der Zeichnung zeigt:
- Figur 1: einen schematischen Längsschnitt durch den Aufbaus eines Hebezeugs;
- Figur 2a: einen ausschnittsweisen Längsschnitt durch den Kupplungsbereich eines erfindungsgemäßen Hebezeugs;
- Figur 2b: Ansicht des Details IIb gemäß Figur 2a, jedoch eine alternative Ausführungsform darstellend;
- Figur 3: einen Schnitt entlang der Schnittlinie III-III gemäß Figur 2;
- Figur 4: einen ausschnittsweisen Schnitt entlang der Schnittlinie IV-IV gemäß Figur 2;
- Figur 5a: eine Draufsicht auf ein Kupplungselement gemäß einer ersten erfindungsgemäßen Ausführungsform;
- Figur 5b: eine Ansicht gemäß Figur 5a, jedoch eine zweite erfindungsgemäße Ausführungsform eines Kupplungselements darstellend;
- Figur 5c: eine Ansicht gemäß Figur 5a, jedoch eine dritte erfindungsgemäße Ausführungsform eines Kupplungselements darstellend und
- Figur 6: einen Schnitt entlang der Schnittlinie VI-VI gemäß Figur 3.

Die Abbildung Figur 1 zeigt schematisch den Aufbau eines als Seilzug ausgebildeten Hebezeugs. Das Hebezeug umfasst im wesentlichen eine aus einem Motor und einem Getriebe bestehende Antriebseinheit 1, eine von der Antriebseinheit 1 antreibbare Antriebswelle 2 mit daran festlegbarem Antriebsflansch 3 sowie eine mit dem Antriebsflansch 3 drehfest verbindbare Seiltrommel 4, auf die bzw. von der ein nur schematisch angedeutetes Seil 5 aufwickelbar beziehungsweise abwickelbar ist.

Wie aus der Abbildung Figur 1 ersichtlich, ist die Seiltrommel 4 mit einer sogenannten "3-Punkt-Lagerung" ausgestattet, bei der die Seiltrommel 4 über zwei Lager 6a, 6b auf Seiten der Antriebswelle 2 und über ein Lager 7 auf Seiten eines der Antriebswelle 2 gegenüberliegenden Trommelzapfens 8 gelagert ist.

Da in der Praxis diese Lager 6a, 6b und 7 bedingt durch Fertigungs- und Aufstelltoleranzen sowie Verformungen unter Last nicht immer exakt auf einer Linie fluchtend anzuordnen sind, kommt es zu Zwängungsspannungen der gelagerten Bauteile, nämlich in der Antriebswelle 2 und/oder im Antriebsflansch 3 der Seiltrommel 4. Um diese unerwünschten und schlecht berechenbaren Beanspruchungen zu vermeiden, die zusätzlich zur einer als Seilzugkraft S wirkenden Nutzlast auftreten, ist eine Kupplung vorgesehen, die winkelbeweglich und längenausgleichend das Drehmoment der Antriebswelle 2 auf die Seiltrommel 4 überträgt, wie dies in Figur 2a dargestellt ist.

Bei der in Figur 2a dargestellten Ausführungsform ist die Kupplung zwischen dem Antriebsflansch 3 und der Seiltrommel 4 angeordnet, während der Antriebsflansch 3 seinerseits verdrehfest mit der Antriebswelle 2 verbunden ist. Selbstverständlich ist es auch möglich, die Kupplung zwischen der Antriebswelle 2 und dem Antriebsflansch 3 anzuordnen, wobei es in diesem Fall notwendig ist, dass der Antriebsflansch 3 verdrehfest mit der Seiltrommel 4 verbunden ist. Als dritte Ausgestaltungsform der Kupplung besteht die Möglichkeit, die Drehmomentübertragung sowohl von der Antriebswelle 2 auf den Antriebsflansch 3 als auch vom Antriebsflansch 3 auf die Seiltrommel 4 mittels einer Kupplung zu bewerkstelligen.

Wie aus der Schnittdarstellung gemäß Figur 3 ersichtlich, besteht die zwischen dem Antriebsflansch 3 und der Seiltrommel 4 angeordnete Kupplung aus einem mehrere einzelne Kupplungssegmente 9a aufweisenden Kupplungselement 9, das im wesentlichen formschlüssig zwischen den beiden miteinander zu kuppelnden Bauteilen 3, 4 angeordnet ist. Der genauere Aufbau des Kupplungselements 9 bzw. der Kupplungssegmente 9a wird nachfolgend zu den Abbildungen Figur 5a bis 5c beschrieben.

Die Abbildung Figur 3 zeigt weiterhin, dass jedes Kupplungssegment 9a des Kupplungselements 9 beidseitig radial nach außen und innen weisende Mitnahmenocken 10 aufweist, die zur Übertragung des Drehmoments in entsprechende Ausnehmungen 11 des Antriebsflansches 3 sowie der Seiltrommel 4 eingreifen. Bei den dargestellten Ausführungsbeispielen sind die Mitnahmenocken 10 immer einander unmittelbar gegenüberliegend radial nach außen und innen weisend an den Kupplungssegmenten 9a angeordnet. Selbstverständlich ist es aber auch möglich, die Mitnahmenocken 10 der beiden Seiten eines Kupplungssegments 9a versetzt zueinander an einem Kupplungssegment 9a anzuordnen.

Die Kupplungselemente 9a erstrecken sich kreisbogen-förmig in dem Zwischenraum zwischen der Antriebswelle 3 und der Seiltrommel 4, wobei sie sich beidseitig um die Mitnahmenocken 10 herum flächig in Umfangsrichtung verbreitern, um Anlageflächen 9b ausbildende Abschnitte 9c zu bilden, auf denen die Seiltrommel 4 aufliegt.

Die Abbildungen Figur 5a bis 5c zeigen schließlich drei Ausführungsformen zur Ausbildung der aus einzelnen Kupplungssegmenten 9a aufgebauten Kupplungselemente 9. Bei der in Figur 5a dargestellten ersten Ausführungsform ist das Kupplungselement 9 quasi einstückig ausgebildet, wobei die einzelnen Kupplungssegmente 9a über elastische Verbindungsstege 12 miteinander verbunden sind.

Bei der zweiten Ausführungsform gemäß Figur 5b weist jedes Kupplungssegment 9a angeformte Vorsprünge 13 und entsprechend den Vorsprüngen 13 ausgebildete Aufnahmen 14 auf, über die einzelne Kupplungssegmente 9a miteinander koppelbar sind. Während das dargestellte Ausführungsbeispiel eine verrastende Kopplung darstellt, können die Vorsprünge 13 und Aufnahmen 14 auch beispielsweise rechteckig ausgebildet sein, so dass diese nicht verrastend, sondern lediglich im wesentlichen formschlüssig ineinander greifen.

Das Kupplungselement 9 der in Figur 5c dargestellten dritten Ausführungsform besteht aus einzelnen voneinander beabstandet angeordneten Kupplungssegmenten 9a. Diese drei dargestellten Varianten ermöglichen einen Längenausgleich zwischen den einzelnen Mitnahmenocken 10 und den entsprechenden Aufnahmen 11 und dadurch eine gleichmäßige Verteilung der Seilzugkraft S auf die einzelnen Kupplungssegmente 9a.

Da die Kupplungssegmente 9a im Bereich der das Drehmoment auf das andere Bauteil übertragenden Mitnahmenocken 10 einer starken Scherbeanspruchung ausgesetzt sind, ist es vorteilhaft, die Mitnahmenocken 10 zumindest teilweise aus einem härteren Material als den Rest des Kupplungselements 9 auszubilden.

Gemäß Figur 6 beinhalten zu diesem Zweck die Mitnahmenocken 10 einen abscherbeständigen Kern 10a, der beispielsweise aus Metall hergestellt sein kann; das restliche Kupplungssegment 9a ist dann aus Kunststoff hergestellt. Grundsätzlich ist es auch möglich gießbare Metalle, wie beispielsweise Bronzelegierungen, für die Kupplungselemente 9 zu verwenden. Der abscherbeständige Kern 10a kann dann entfallen.

Diese abscherbeständigen Kerne 10a haben die Aufgabe, bei einem Versagen der Mitnahmenocken 10 -etwa durch Abrieb- eine sichere Drehmomentübertragung zwischen den miteinander gekuppelten Bauteilen zu gewährleisten, bis das defekte Kupplungselement 9 oder Kupplungssegment 9a ausgetauscht wird.

Um einen Längsversatz zwischen der Seiltrommel 4 und dem Antriebsflansch 3 ausgleichen zu können, sind bei dem dargestellten Ausführungsbeispiel die Ausnehmungen 11 zur Aufnahme der Mitnahmenocken 10 der Kupplungssegmente 9a als Längsnuten 11a und somit in Axialrichtung der Seiltrommel 4 größer ausgebildet als die entsprechenden, aufzunehmenden Mitnahmenocken 10. Ein aufgrund dieser Ausbildung entstehender Spalt 15 ist insbesondere der Abbildung Figur 2a zu entnehmen, während die Abbildung Figur 4 die Ausgestaltung einer Längsnut 11 a zeigt.

Die Abbildungen Figur 2a und 2b zeigen, wie ein Winkelversatz zwischen den Längsachsen der Seiltrommel 4 und dem Antriebsflansch 3 und/oder der Antriebswelle 2 ausgeglichen werden kann. Zu diesem Zweck ist gemäß Figur 2a eine Anlagefläche 9b des Kupplungselements 9 an einer Anlagefläche 3a des zu kuppelnden Antriebsflansches 3 konvex nach außen gewölbt ausgebildet.

Bei der alternativen Ausführungsform gemäß Figur 2b ist die konvexe Wölbung an der Anlagefläche 3a des Antriebsflansches 3 ausgebildet. Die entsprechenden konvexen Wölbungen der Anlageflächen sind in den Abbildungen Figur 2a und 2b mit dem Balligkeitsradien R gekennzeichnet.

Eine solchermaßen ausgebildete Kupplung zeichnet sich dadurch aus, dass sie einfach aufgebaut ist und bei kleiner Baugröße einen guten Ausgleich auftretender Fertigungs- und Aufstellungstoleranzen ermöglicht.

### Bezugszeichenliste

- 1: Antriebseinheit
- 2: Antriebswelle
- 3: Antriebsflansch
- 3a: Anlagefläche
- 4: Seiltrommel
- 4a: Anlagefläche
- 5: Seil
- 6a: Lager
- 6b: Lager
- 7: Lager
- 8: Trommelzapfen
- 9: Kupplungselement
- 9a: Kupplungssegment
- 9b: Anlagefläche
- 9c: Abschnitte
- 10: Mitnahmenocken
- 10a: Kern
- 11: Ausnehmung
- 11a: Längsnut
- 12: Verbindungssteg
- 13: Vorsprung
- 14: Aufnahme
- 15: Spalt

- R: Balligkeitsradius
- S: Seilzugkraft

## Patentansprüche

1. Hebezeug mit einer aus einem Motor und einem Getriebe bestehenden Antriebseinheit (1), einer von der Antriebseinheit (1) antreibbaren Antriebswelle (2) mit daran festlegbarem Antriebsflansch (3) sowie einer mit dem Antriebsflansch (3) verbindbaren Seiltrommel (4), wobei das Drehmoment der Antriebswelle (2) über eine Kupplung auf die Seiltrommel (4) übertragbar ist, wobei die Kupplung aus mindestens einem im wesentlichen formschlüssig zwischen dem Antriebsflansch (3) und der Seiltrommel (4) angeordneten Kupplungselement (9) besteht, das aus einzelnen Kupplungssegmenten (9a) bestehend aufgebaut ist, die beidseitig radial nach außen und innen weisende Mitnahmenocken (10) aufweisen, die zur Drehmomentübertragung jeweils in entsprechende Ausnehmungen (11) der beiden angrenzenden, miteinander kuppelbaren Bauteile (3, 4) eingreifen, **dadurch gekennzeichnet,**
**dass** die Kupplungssegmente (9a) sich außerhalb der Mitnahmenocken (10) im wesentlichen zwischen den Antriebsflansch (3) und der Seiltrommel (4) erstrecken.

2. Hebezeug nach Anspruch 1, **dadurch gekennzeichnet, dass** für die Erstreckung zwischen dem Antriebsflansch (3) und der Seiltrommel (4) die Kupplungssegmente (9a) sich von den Mitnahmenocken (10) flächig erstreckende Anlageflächen (9b) ausbildende Abschnitte (9c) aufweisen.

3. Hebezeug nach Anspruch 2, **dadurch gekennzeichnet, dass** die Seiltrommel (4) über die Abschnitte (9c) der Kupplungssegmente (9a) auf dem Antriebsflansch (3) gelagert ist.

4. Hebezeug nach einem der Ansprüche 1 bis 3, **dadurch gekennzeichnet, dass** die einzelnen Kupplungssegmente (9a) sich beidseitig um die Mitnahmenocken (10) herum erstrecken.

5. Hebezeug nach einem der Ansprüche 1 bis 4, **dadurch gekennzeichnet, dass** die einzelnen Kupplungssegmente (9a) sich kreisbogen-förmig zwischen dem Antriebsflansch (3) und der Seiltrommel (4) erstrecken.

6. Hebezeug nach einem der Ansprüche 1 bis 5, **dadurch gekennzeichnet, dass** einzelne Kupplungssegmente (9a) über elastische Verbindungsstege (12) miteinander verbunden sind.

7. Hebezeug nach einem der Ansprüche 1 bis 5, **dadurch gekennzeichnet, dass** einzelne Kupplungssegmente (9a) über angeformte Vorsprünge (13) und entsprechend ausgebildete Aufnahmen (14) miteinander koppelbar sind.

8. Hebezeug nach einem der Ansprüche 1 bis 5, **dadurch gekennzeichnet, dass** das Kupplungselement (9) aus einzelnen voneinander beabstandet angeordneten Kupplungssegmenten (9a) bestehend aufgebaut ist.

9. Hebezeug nach einem der Ansprüche 1 bis 8, **dadurch gekennzeichnet, dass** jedes Kupplungssegment (9a) beidseitig radial nach außen weisende Mitnahmenocken (10) aufweist, die zur Drehmomentübertragung jeweils in entsprechende Ausnehmungen (11) der beiden angrenzenden, miteinander kuppelbaren Bauteile (3, 4) eingreifen.

10. Hebezeug nach einem der Ansprüche 1 bis 9, **dadurch gekennzeichnet, dass** die Mitnahmenocken (10) einander unmittelbar gegenüberliegend radial nach außen und innen weisend angeordnet sind.

11. Hebezeug nach einem der Ansprüche 1 bis 10, **dadurch gekennzeichnet, dass** die Mitnahmenocken (10) zumindest teilweise aus einem härteren Material als der Rest des Kupplungselements (9) bestehen.

12. Hebezeug nach Anspruch 11, **dadurch gekennzeichnet, dass** die Mitnahmenocken (10) einen abscherbeständigen Kern (10a) beinhalten.

13. Hebezeug nach einem der Ansprüche 1 bis 12, **dadurch gekennzeichnet, dass** die Ausnehmungen (11) zur Aufnahme der Mitnahmenocken (10) zumindest eines der miteinander kuppelbaren Bauteile (3, 4) in Axialrichtung der Seiltrommel (4) gesehen größer ausgebildet sind als die entsprechenden aufzunehmenden Mitnahmenocken (10).

14. Hebezeug nach mindestens einem der Ansprüche 1 bis 13, **dadurch gekennzeichnet, dass** mindestens eine Anlagefläche (9b) des Kupplungselements (9) an einem der miteinander zu kuppelnden Bauteile (3, 4) und/oder mindestens eine Anlagefläche (3a, 4a) eines zu kuppelnden Bauteils (3, 4) am Kupplungselement (9) konvex nach außen gewölbt ausgebildet ist.

15. Hebezeug nach mindestens einem der Ansprüche 1 bis 14, **dadurch gekennzeichnet, dass** das mindestens eine Kupplungselement (9) zumindest teilweise aus einem elastischen Werkstoff, insbesondere einem Kunststoffmaterial, besteht.

## Claims

1. Lifting appliance having a drive unit (1) comprising a motor and a gearbox, having a drive shaft (2) which can be driven by the drive unit (1) and which has a drive flange (3) which can be fastened to it, and having a cable drum (4) which can be connected to the drive flange (3), the torque from the drive shaft (2) being able to be transmitted to the cable drum (4) via a coupling, the coupling comprising at least one coupling element (9) which is arranged substantially in positive interengagement between the drive flange (3) and the cable drum (4) and which is constructed to comprise individual coupling sectors (9a) which have, on their two sides, entraining lugs (10) pointing radially inwards and outwards which, to transmit torque, engage in respective corresponding openings (11) in the two adjoining components (3, 4) able to be coupled together, **characterised in that**, away from the entraining lugs (10), the coupling sectors (9a) extend substantially between the drive flange (3) and the cable drum (4).

2. Lifting appliance according to claim 1, **characterised in that**, over their extent between the drive flange (3) and the cable drum (4), the coupling sectors (9a) have portions (9c) which form mating faces (9b) extending over an area from from the entraining lugs (10).

3. Lifting appliance according to claim 2, **characterised in that** the cable drum (4) is mounted on the drive flange (3) by means of the coupling sectors (9a).

4. Lifting appliance according to one of claims 1 to 3, **characterised in that**, on both sides, the individual coupling sectors (9a) extend around the entraining lugs (10).

5. Lifting appliance according to one of claims 1 to 4, **characterised in that** the individual coupling sectors (9a) extend in an arcuate form between the drive flange (3) and the cable drum (4).

6. Lifting appliance according to one of claims 1 to 5, **characterised in that** individual coupling sectors (9a) are connected together by elastic connecting webs (12).

7. Lifting appliance according to one of claims 1 to 5, **characterised in that** individual coupling sectors (9a) can be coupled together by integrally formed projections (13) and receptacles (14) of a corresponding configuration.

8. Lifting appliance according to one of claims 1 to 5, **characterised in that** the coupling element (9) is constructed to comprise individual coupling sectors (9a) which are arranged to be spaced away from one another.

9. Lifting appliance according to one of claims 1 to 8, **characterised in that** each coupling sector (9a) has, on its two sides, entraining lugs (10) pointing radially outwards which, to transmit torque, engage in respective corresponding openings (11) in the two adjoining components (3, 4) able to be coupled together.

10. Lifting appliance according to one of claims 1 to 9, **characterised in that** the entraining lugs (10) are arranged to point radially inwards and outwards in directly opposite positions.

11. Lifting appliance according to one of claims 1 to 10, **characterised in that** the entraining lugs (10) comprise, at least partly, a harder material than the rest of the coupling element (9).

12. Lifting appliance according to claim 11, **characterised in that** the entraining lugs (10) contain a shear-resistant core (10a).

13. Lifting appliance according to one of claims 1 to 12, **characterised in that**, in at least one of the components (3, 4) able to be coupled together, the openings (11) for receiving the entraining lugs (10) are formed to be larger, looking in the axial direction of the cable drum (4), than the corresponding entraining lugs (10) to be received.

14. Lifting appliance according to at least one of claims 1 to 13, **characterised in that** at least one mating face (9b) of the coupling element (9) by which it mates with one of the components (3, 4) to be coupled together and/or at least one mating face (3a, 4a) of a component (3, 4) to be coupled by which it mates with the coupling element is of a convexly outwardly curved form.

15. Lifting appliance according to at least one of claims 1 to 14, **characterised in that** at least one coupling element (9) comprises, at least partly, an elastic material and in particular a plastics material.

## Revendications

1. Engin de levage comportant une unité d'entraînement (1) comprenant un moteur et une transmission, un arbre d'entraînement (2) qui peut être entraîné par l'unité d'entraînement (1) et auquel peut être fixé un flasque d'entraînement (3), ainsi qu'un tambour à câble (4) pouvant être relié au flasque d'entraînement (3), le couple de rotation de l'arbre d'entraînement (2) pouvant être transféré au tambour à câble (4) par un couplage, le couplage comprenant au moins un élément de couplage (9) qui est disposé sensiblement à verrouillage de formes entre le flasque d'entraînement (3) et le tambour à câble (4) et qui est conformé de façon à comprendre des segments de couplage (9a) individuels qui comportent des ergots d'entraînement (10) qui sont dirigés des deux côtés radialement vers l'extérieur et vers l'intérieur et qui s'engagent dans des évidements correspondants (11) des deux composants adjacents (3, 4), pouvant être couplés l'un à l'autre, afin de transférer le couple de rotation, **caractérisé en ce que** les segments de couplage (9a) s'étendent à l'extérieur des ergots d'entraînement (10) sensiblement entre le flasque d'entraînement (3) et le tambour à câble (4).

2. Engin de levage selon la revendication 1, **caractérisé en ce que** les segments de couplage (9a) comportent, en vue de l'extension entre le flasque l'entraînement (3) et le tambour à câble (4), des portions (9c) formant des surfaces d'appui (9b) s'étendant à plat depuis les ergots de d'entraînement (10).

3. Engin de levage selon la revendication 2, **caractérisé en ce que** le tambour à câble (4) est monté sur le flasque d'entraînement (3) par le biais des portions (9c) des segments de couplage (9a).

4. Engin de levage selon l'une des revendications 1 à 3, **caractérisé en ce que** les segments de couplage (9a) individuels s'étendent des deux côtés autour des ergots d'entraînement (10).

5. Engin de levage selon l'une des revendications 1 à 4, **caractérisé en ce que** les segments de couplage (9a) individuels s'étendent en arc de cercle entre le flasque d'entraînement (3) et le tambour à câble (4).

6. Engin de levage selon l'une des revendications 1 à 5, **caractérisé en ce que** les segments de couplage (9a) individuels sont reliés entre eux par des nervures de liaison élastiques (12).

7. Engin de levage selon l'une des revendications 1 à 5, **caractérisé en ce que** des segments de couplage (9a) individuels peuvent être couplés entre eux par le biais de saillies (13) conformées sur ceux-ci et de logements (14) de conformation correspondante.

8. Engin de levage selon l'une des revendications 1 à 5, **caractérisé en ce que** l'élément de couplage (9) est conformé de façon à comprendre des segments de couplage (9a) individuels disposés à distance l'un de l'autre.

9. Engin de levage selon l'une revendication 1 à 8, **caractérisé en ce que** chaque segment de couplage (9a) comporte des ergots d'entraînement (10) qui sont dirigés des deux côtés radialement vers l'extérieur et qui s'engagent chacun dans des évidements correspondants (11) des deux composants adjacents (3, 4), pouvant être couplés l'un à l'autre, afin de transférer le couple de rotation.

10. Engin de levage selon l'une des revendications 1 à 9, **caractérisé en ce que** les ergots d'entraînement (10) sont disposés directement l'un en face de l'autre en pointant radialement vers l'extérieur et l'intérieur.

11. Engin de levage selon l'une des revendications 1 à 10, **caractérisé en ce que** les ergots d'entraînement (10) sont constitués au moins partiellement d'un matériau plus dur que le reste de l'élément de couplage (9).

12. Engin de levage selon la revendication 11, **caractérisé en ce que** les ergots d'entraînement (10) contiennent un noyau (10a) résistant au cisaillement.

13. Engin de levage selon l'une des revendications 1 à 12, **caractérisé en ce que** les évidements (11) destinés à loger les ergots d'entraînement (10) dans l'au moins un des composants (3, 4) pouvant être couplés l'un à l'autre sont conformés, lorsque l'on regarde dans la direction axiale du tambour à câble (4), de façon à être plus grand que les ergots d'entraînement (10) correspondants à loger.

14. Engin de levage selon au moins une des revendications 1 à 13, **caractérisé en ce que** au moins une surface d'appui (9b) de l'élément de couplage (9) au niveau de l'un des composants (3, 4) à coupler l'un à l'autre et/ou au moins une surface d'appui (3a, 4a) d'un composant (3, 4) à coupler au niveau de l'élément de couplage (9) est conformée avec un bombement convexe vers l'extérieur.

15. Engin de levage selon au moins une des revendications 1 à 14, **caractérisé en ce que** l'au moins un élément de couplage (9) comprend au moins partiellement une matière élastique, notamment d'une matière synthétique.
